# EUROPÄISCHE PATENTSCHRIFT

(11) **EP 0 073 175 B1**
(45) Veröffentlichungstag und Bekanntmachung des Hinweises auf die Patenterteilung: **06.03.1985**
(21) Anmeldenummer: 82730107.8
(22) Anmeldetag: 12.08.1982
(51) Int. Cl.: H01H 33/91

(54) **Elektrischer Druckgasschalter**
Gas blast circuit breaker
Disjoncteur à gaz comprimé

(30) Priorität: 27.08.1981 DE 3134200
(43) Veröffentlichungstag der Anmeldung: 02.03.1983
(73) Patentinhaber: SIEMENS AKTIENGESELLSCHAFT, 80333 München (DE)
(72) Erfinder: Zückler, Karl, Dr. rer. nat., D-1000 Berlin 13 (DE)

## Beschreibung

Die Erfindung bezieht sich auf einen elektrischen Druckgasschalter mit zwei im Abstand der Trennstrecke einander gegenüberliegenden Löschdüsen, von denen die eine an einem feststehenden Kontaktrohr und die andere an einem feststehenden Führungsrohr angebracht ist, mit einem längsbewegbaren Schaltrohr zur Überbrückung der Trennstrecke und mit einer Druckkolben-Druckzylinder-Anordnung zur Erzeugung einer auf den Lichtbogen einwirkenden Löschmittelströmung, wobei das Schaltrohr und der bewegliche Teil der Druckkolben-Druckzylinder-Anordnung mit einem gemeinsamen Antrieb gekoppelt und untereinander starr verbunden sind.

Derartige Schalter sind aus der DE-A-2 248 116 und der DE-A-2 719135 bekannt.

Auch der Druckgasschalter nach der DE-A-1 966 973 weist im wesentlichen die genannten Merkmale auf.

Der Druckzylinder der Druckkolben-Druckzylinder-Anordnung ist längsbewegbar angeordnet und starr mit dem Schaltrohr und dem Antrieb gekoppelt. Bei der Ausschaltbewegung wird daher der Druckzylinder gemeinsam mit dem Schaltrohr in Richtung auf den Druckkolben der Druckkolben-Druckzylinder-Anordnung bewegt. Im Verlauf der Ausschaltbewegung wird von dem Antrieb auch der Druckkolben in Bewegung versetzt, wobei seine Bewegung gegenläufig zu der des Druckzylinders ist. Dadurch ergibt sich während des Ausschaltvorganges besonders schnell eine Verdichtung bzw. eine Verbesserung der Vorkompression.

Der Erfindung liegt die Aufgabe zugrunde, diesen bekannten elektrischen Druckgasschalter hinsichtlich der Löschmittelströmung noch weiter zu verbessern, wobei diese Verbesserung mit einem einfachen konstruktiven Aufbau und mit einem niedrigen Herstellungsaufwand erzielbar sein soll.

Zur Lösung dieser Aufgabe befindet sich bei einem elektrischen Druckgasschalter der eingangs angegebenen Art erfindungsgemäß der den beweglichen Teil der Druckkolben-Druckzylinder-Anordnung bildende Druckkolben in einem feststehenden Druckzylinder; der Druckzylinder ist im Bereich seines das Kontaktrohr umfassenden Endes über Durchgangsöffnungen im Kontaktrohr mit dessen Innenraum verbunden, und der Druckkolben ist starr mit einem Saugkolben in einem das Führungsrohr umfassenden, feststehenden Saugzylinder verbunden, wobei der Saugzylinder im Bereich seines dem Druckzylinder zugewandten Endes über Löcher im Führungsrohr mit dessen Innenraum verbunden ist.

Der wesentliche Vorteil des erfindungsgemäßen Druckgasschalters besteht darin, daß trotz eines kurzen Vorkompressionsweges eine hohe Druckdifferenz an den Löschdüsen erzeugt wird. Dies ist darauf zurückzuführen, daß im Bereich außerhalb der Löschdüsen bei der Vorkompression ein Überdruck entsteht und gleichzeitig innerhalb der Löschdüsen ein Unterdruck aufgebaut wird, der durch die Bewegung des Druckkolbens und des Saugkolbens während der Vorkompressionsphase entsteht. Die so gewonnene, verhältnismäßig große Druckdifferenz führt zu einer starken Löschmittelströmung, die zu einer vorteilhaft kurzen Löschzeit des Lichtbogens führt. Ein weiterer Vorteil besteht darin, daß die verhältnismäßig große Druckdifferenz relativ schnell aufgebaut wird, so daß der erfindungsgemäße Druckgasschalter verhältnismäßig früh löschfähig wird.

Es ist zwar bereits bekannt (»IEEE-Transactions on Power Apparatus and Systems«, Vol. PAS-99, No. 3, Mai/Juni 1980, S. en 833-840, insb. Fig. 3 und zugeh. Text), bei einem elektrischen Druckgasschalter zur Verkürzung der Vorkompressionszeit und zur Erhöhung der Druckdifferenz für die Löschmittelströmung einer Druckkolben-Druckzylinder-Anordnung zusätzlich einen Saugzylinder mit einem bewegbaren Saugkolben zuzuordnen, jedoch wirkt bei diesem bekannten elektrischen Schalter mit einem bewegbaren, hohlen Schaltstück mit einer Löschdüse ein feststehender, stabförmiger Kontakt zusammen; während der Ausschaltbewegung wird bei dem bekannten elektrischen Schalter zusätzlich zu einem auf die Trennstrekke von außen her einwirkenden Überdruck im Innern des bewegbaren Schaltstückes ein Unterdruck mittels Saugkolben und Saugzylinder aufgebaut. Es tritt bei dem bekannten Schalter somit ein Unterdruck nur im Innern des bewegbaren Schaltstückes auf, so daß nur von einer Seite her bezüglich der Trennstrecke ein Unterdruck erzeugt wird. Bei dem erfindungsgemäßen Druckgasschalter hingegen wird im Bereich beider Löschdüsen ein Unterdruck erzeugt.

Es hat sich bei dem erfindungsgemäßen Druckgasschalter als vorteilhaft erwiesen, wenn im Kontaktrohr und im Führungsrohr Strömungshindernisse angeordnet sind, die jeweils auf der von den Löschdüsen abgewandten Seite der Durchgangsöffnungen und Löcher liegen. Derartige Strömungshindernisse sind vor allem dann vorteilhaft, wenn die Strömungsquerschnitte im Innern des Kontaktrohres und des Führungsrohres verhältnismäßig groß sind. Diese Strömungshindernisse erschweren in erwünschter Weise die Saugströmung aus dem Niederdruckraum in Richtung auf die Trennstrecke des Schalters.

Bei dem erfindungsgemäßen Druckgasschalter kann der Druckzylinder der Druckkolben-Druckzylinder-Anordnung und auch der Saugzylinder jeweils für sich aus einem separaten Bauelement bestehen. Aus fertigungstechnischen Gründen vor allem erscheint es jedoch vorteilhaft, wenn der Druckzylinder und der Saugzylinder aus einem einzigen Zylinderteil mit einer ringförmigen Trennwand bestehen. Durch die ringförmige Trennwand wird das einzige Zylinderteil in den Druckzylinder und in den Saugzylinder unterteilt.

Als vorteilhaft wird es ferner angesehen, wenn der Innenraum des Druckzylinders mit dem Innenraum des Saugzylinders über eine äußere Druckleitung verbunden ist. Über diese Druckleitung ist dafür gesorgt, daß der Druck im Innern des Druckzylinders dem im Innern des Saugzylinders entspricht.

Die Verbindung der Innenräume des Druckzylinders und des Saugzylinders über die Druckleitung ist dann besonders vorteilhaft, wenn der Saugzylinder an seinem vom Druckzylinder abgewandten Ende einen Gegenkolben aufweist, der im Verlauf der Ausschaltbewegung des Antriebs eine von diesem gesteuerte gegenläufige Bewegung zum Saugkolben ausführt. In diesem Fall ergibt sich - wie in der DE-A-1 966 973 im einzelnen dargelegt ist - eine besonders hohe Vorkompression, die über die Druckleitung dem Innenraum des Druckzylinders mitgeteilt wird, wodurch die Druckdifferenz im Bereich der Trennstrecke und damit die Lösungsmittelströmung noch weiter verbessert wird.

Es ist aber auch möglich, bei dem erfindungsgemäßen Druckgasschalter den Saugzylinder an seinem vom Druckzylinder abgewandten Ende durch einen feststehenden Boden abzuschließen. Diese Ausführung ist insofern vorteilhaft, als sie mit einem vergleichsweise einfachem Antrieb auskommt.

Zur Erläuterung der Erfindung ist in der Figur ein Ausführungsbeispiel des erfindungsgemäßen elektrischen Druckgasschalters schematisch im Schnitt dargestellt, wobei die rechte Seite der Figur das Ausführungsbeispiel im eingeschalteten Zustand und die linke Seite der Figur das Ausführungsbeispiel im ausgeschalteten Zustand wiedergibt.

Der dargestellte elektrische Druckgasschalter enthält ein feststehendes Kontaktrohr 1 mit einer Löschdüse 2, der eine Löschdüse 3 eines ebenfalls feststehenden Führungsrohres 4 gegenübersteht. Die von den Löschdüsen 2 und 3 gebildete Trennstrecke T ist von einem Schaltrohr 5 überbrückbar, das Bestandteil eines Antriebszylinders 6 ist. Dieser Antriebszylinder 6 ist in nicht dargestellter Weise mit einem Antrieb verbunden.

An dem Antriebszylinder 6 ist ein Saugkolben 7 befestigt, der in einem Saugzylinder 8 bewegbar ist. Mit dem Saugkolben 7 ist über Verbindungsstangen, von denen in der Figur nur eine Verbindungsstange 9 gezeigt ist, ein Druckkolben 10 verbunden , der in einem Druckzylinder 11 geführt ist. Der Druckkolben 10, der Saugkolben 7, das Schaltrohr 5 und der Antriebszylinder 6 sind also starr mechanisch miteinander gekoppelt. Der Druckzylinder 11 und der Saugzylinder 8 bestehen aus einem einstückigen Zylinderteil, das aus Isolierstoff besteht und an seinem das Kontaktrohr 1 umfassenden Ende mit Rippen 12 zur Verlängerung des Kriechweges ausgestattet ist. Das einstückige Isolierteil wird durch eine ringförmige Trennwand 13 in den Saugzylinder 8 und den Druckzylinder 11 unterteilt.

Der Druckkolben 10 ist nach innen zu mit einer Schräge 14 versehen, damit Durchgangsöffnungen 16 des Kontaktrohres 1 auch im eingeschalteten Zustand des Schalters freibleiben. Auch im Führungsrohr 4 befinden sich Löcher 17, die den Innenraum des Führungsrohres 4 mit dem Innenraum des Saugzylinders 8 verbinden. Auch das Schaltrohr 5 ist mit Durchbrechungen 18 versehen.

Im Kontaktrohr 1 befindet sich ein Strömungshindernis 19 auf der Seite der Durchgangsöffnungen 16, die von der Löschdüse 2 abgewandt ist. Ein weiteres Strömungshindernis 20 befindet sich im Führungsrohr 4 ebenfalls im Bereich außerhalb der Löcher 17.

Der gesamte elektrische Schalter ist in einem Porzellanisolator 21 in bekannter Weise untergebracht.

Der beschriebene Druckgasschalter arbeitet in folgender Weise:
Infolge Betätigung durch den nicht dargestellten Antrieb wird der Antriebszylinder 6 in Richtung des Pfeiles 22 bewegt; damit bewegt sich auch der an ihm befestigte Saugkolben 7 und über die Verbindungsstange 9 auch der Druckkolben 10 in Richtung des Pfeiles 22 unter Mitnahme des ebenfalls starr mit dem Antriebszylinder 6 gekoppelten Schaltrohres 5. Bei der Bewegung des Druckkolbens 10 wird nicht nur das zur Isolation innerhalb des Porzellanisolators 21 befindliche Isoliergas im Innern des Druckzylinders 11 komprimiert, sondern gleichzeitig durch die Durchgangsöffnungen 16 von dem Druckkolben 10 Isoliergas aus dem Innern des Kontaktrohres 1 abgesaugt, wobei das Strömungshindernis 19 dafür sorgt, daß aus dem Niederdruckraum des Schalters nicht zuviel Isoliergas nachströmt. Gleichzeitig gelangt auch das Schaltrohr 5 mit seinen Durchbrechungen 18 in dem Bereich der Löcher 17 des Führungsrohres 4, so daß von dem Saugkolben 7 auch aus dem Innenraum des Führungsrohres 4 Isoliergas abgesaugt und damit auch auf dieser Seite der Trennstrecke T ein Unterdruck erzeugt wird. Es wird also von beiden Seiten der Trennstrecke T aus zur Erzeugung eines Unterdruckes beigetragen.

Die Druckerhöhung im Innenraum des Druckzylinders 11 und die Unterdruckerzeugung im Innern des Kontaktrohres 1 und des Führungsrohres 4 dauern so lange an, bis sich das Schaltrohr 5 von der Löschdüse 2 des Kontaktrohres 1 unter Ziehung eines Lichtbogens trennt. In diesem Augenblick ist zwischen dem Innenraum des Druckzylinders 11 und den Innenräumen von Kontaktrohr 1 und Führungsrohr 4 eine hohe Druckdifferenz gebildet, die sich aus der Druckerhöhung im Innenraum des Druckzylinders 11 und dem Unterdruck innerhalb von Kontaktrohr 1 und Führungsrohr 4 ergibt. Es setzt demzufolge eine starke Löschmittelströmung ein, die den Lichtbogen relativ schnell löscht. Damit ist trotz eines verhältnismäßig kurzen Löschweges eine kurze Gesamtlöschzeit erreicht, die dem Schalter eine kurze Ausschaltzeit ermöglicht.

Wie in der Figur strichliert dargestellt, kann der Saugzylinder 8 nicht durch einen feststehenden Boden, sondern durch einen Gegenkolben 23 auf seiner vom Druckzylinder 11 abgewandten Seite abgeschlossen sein. Dieser Gegenkolben 23 kann in einer Weise mit dem Antrieb des Schalters verbunden sein, wie es in der DE-A-1 966 973 im einzelnen beschrieben ist. Der Gegenkolben 23 wird demzufolge bei der Ausschaltbewegung in Richtung des Pfeiles 24 bewegt und verursacht deshalb im Innenraum des Saugzylinders 8 gemeinsam mit dem Saugkolben 7 eine zusätzliche Kompression des Isoliergases. Besteht eine Druckleitung 25 zwischen dem Innenraum des Saugzylinders 8 und dem Druckzylinder 11, dann wird dieser Druck in den Innenraum des Druckzylinders 11 übertragen und verursacht eine weitere Druckerhöhung im Zylinder 11. Dies wirkt sich vorteilhaft auf die Löschmittelströmung und auf die dielektrische Festigkeit der Schaltstrecke beim Trennen des Schaltrohres 5 von der Löschdüse 2 des Kontaktrohres 1 aus.

## Patentansprüche

1. Elektrischer Druckgasschalter mit zwei im Abstand der Trennstrecke einander gegenüberliegenden Löschdüsen (2, 3), von denen die eine (2) an einem feststehenden Kontaktrohr (1) und die andere an einem feststehenden Führungsrohr (4) angebracht ist, mit einem längsbewegbaren Schaltrohr (5) zur Überbrückung der Trennstrecke und mit einer Druckkolben-Druckzylinder-Anordnung (10, 11) zur Erzeugung einer auf den Lichtbogen einwirkenden Löschmittelströmung, wobei das Schaltrohr (5) und der bewegliche Teil der Druckkolben-Druckzylinder-Anordnung mit einem gemeinsamen Antrieb gekoppelt und untereinander starr verbunden sind, dadurch gekennzeichnet, daß der den beweglichen Teil der Druckkolben-Druckzylinder-Anordnung bildende Druckkolben (10) sich in einem feststehenden Druckzylinder (11) befindet, daß der Druckzylinder (11) im Bereich seines das Kontaktrohr (1) umfassenden Endes über Durchgangsöffnungen (16) im Kontaktrohr (1) mit dessen Innenraum verbunden ist, daß der Druckkolben (10) starr mit einem Saugkolben (7) in einem das Führungsrohr (4) umfassenden, feststehenden Saugzylinder (8) verbunden ist und daß der Saugzylinder (8) im Bereich seines dem Druckzylinder (11) zugewandten Endes über Löcher (17) im Führungsrohr (4) mit dessen Innenraum verbunden ist.

2. Druckgasschalter nach Anspruch 1, dadurch gekennzeichnet, daß im Kontaktrohr (1) und im Führungsrohr (4) Strömungshindernisse (19, 20) angeordnet sind, die jeweils auf der von den Löschdüsen (2, 3) abgewandten Seite der Durchgangsöffnungen (16) und der Löcher (17) liegen.

3. Druckgasschalter nach Anspruch 1 oder 2, dadurch gekennzeichnet, daß der Druckzylinder (11) und der Saugzylinder (8) aus einem einstükkigen Zylinderteil mit einer ringförmigen Trennwand (13) bestehen.

4. Druckgasschalter nach einem der vorangehenden Ansprüche, dadurch gekennzeichnet, daß der Innenraum des Druckzylinders (11) mit dem Innenraum des Saugzylinders (8) über eine äußere Druckleitung (25) verbunden ist.

5. Druckgasschalter nach einem der vorangehenden Ansprüche, dadurch gekennzeichnet, daß der Saugzylinder (8) an seinem vom Druckzylinder (11) abgewandten Ende durch einen feststehenden Boden abgeschlossen ist.

6. Druckgasschalter nach einem der Ansprüche 1 bis 4, dadurch gekennzeichnet, daß der Saugzylinder (8) an seinem vom Druckzylinder (11) abgewandten Ende einen Gegenkolben (23) aufweist, der im Verlauf der Ausschaltbewegung des Antriebs eine von diesem gesteuerte gegenläufige Bewegung zum Saugkolben (7) ausführt.

## Claims

1. An electrical gas blast circuit breaker having two extinguishing nozzles (2, 3) which are arranged opposite one another in the spark gap interval, and of which one (2) is arranged on a fixed contact tube (1) and the other is arranged on a fixed guide tube (4), a longitudinally movable switching tube (5) which serves to bridge the spark gap, and a pressure piston - cylinder arrangement (10, 11) which serves to produce a stream of extinguishing agent which acts on the arc, the switching tube (5) and the moving part of the pressure piston - cylinder arrangement being coupled to a common drive and rigidly connected to one another, characterised in that the pressure piston (10), which forms the moving part of the pressure piston - cylinder arrangement, is located in a fixed pressure cylinder (11); that in the region of its end which surrounds the contact tube (1), the pressure cylinder (11) is connected by openings (16) in the contact tube (1) to the interior thereof; that the pressure cylinder (10) is rigidly connected to a suction piston (7) in a fixed suction cylinder (8) which surrounds the guide tube (4); and that in the region of its end which faces towards the pressure cylinder (11), the suction cylinder (8) is connected by holes (17) in the guide tube (4) to the interior thereof.

2. A gas blast circuit breaker as claimed in Claim 1, characterised in that, in the contact tube (1) and the guide tube (4), flow obstacles (19, 20) are provided, which are arranged respectively on that side of the openings (16) and the holes (17) which faces away from the extinguishing nozzles (2,3).

3. A gas blast circuit breaker as claimed in Claim 1 or Claim 2, characterised in that the pressure cylinder (11) and the suction cylinder (8) consist of an integral cylinder member with an annular partition wall (13).

4. A gas blast circuit breaker as claimed in one of the preceding Claims, characterised in that the interior of the pressure cylinder (11) is connected to the interior of the suction cylinder (8) by way of an external pressure line (25).

5. A gas blast circuit breaker as claimed in one of the preceding Claims, characterised in that, at its end which faces away from the pressure cylinder (11), the suction cylinder (8) is closed by a fixed base.

6. A gas blast circuit breaker as claimed in one of Claims 1 to 4, characterised in that, at its end which faces away from the pressure cylinder (11), the suction cylinder (8) has a counter piston (23) which, during the switching-off movement of the drive, executes a movement controlled by the drive, in the direction opposite to that of the suction piston (7).

## Revendications

1. Disjoncteur électrique à gaz sous pression comportant deux buses d'extinction (2, 3) disposées réciproquement en vis-à-vis à distance de la distance de coupure et dont l'une (2) est montée sur un tube de contact fixe (1) et dont l'autre est montée sur un tube de guidage fixe (4), et comportant un tube de commutation (5) déplaçable longitudinalement et servant à shunter la section de coupure, et un dispositif à piston de pression et à cylindre de pression (10, 11) servant à produire un écoulement du fluide d'extinction agissant sur l'arc électrique, le tube de commutation (5) et la partie mobile du dispositif à piston de pression et à cylindre de pression étant accouplés à un dispositif d'entraînement commun et étant reliés rigidement entre eux, caractérisé par le fait que le piston de pression (10), qui constitue la partie mobile du dispositif à piston de pression et à cylindre de pression est situé dans un cylindre de compression (11) fixe, que dans la zone de son extrémité entourant le tube de contact (1), le cylindre de pression (11) est relié par l'intermédiaire d'ouvertures de passage (16) situées dans le tube de contact (1) à l'espace intérieur de ce dernier, que le piston de pression (10) est relié rigidement à un piston d'aspiration (7) situé dans un cylindre d'aspiration (8) fixe, entourant le tube de guidage (4), et que dans la zone de son extrémité tournée vers le cylindre de pression (11), le cylindre d'aspiration (8) est relié par l'intermédiaire de trous (17) situés dans le tube de guidage (4), à l'espace intérieur de ce dernier.

2. Disjoncteur à gaz sous pression suivant la revendication 1, caractérisé par le fait que dans le tube de contact (1) et dans le tube de guidage (4) se trouvent disposés des obstacles (19, 20) génant l'écoulement, qui sont situés respectivement sur le côté des ouvertures de passage (16) et des trous (17), situé à l'opposé des buses d'extinction (2,3).

3. Disjoncteur à gaz sous pression suivant la revendication 1 ou 2, caractérisé par le fait que le cylindre de compression (11) et le cylindre d'aspiration (8) sont constitués par une pièce cylindrique d'un seul tenant possédant une paroi de séparation annulaire (13).

4. Disjoncteur à gaz sous pression suivant l'une des revendications précédentes, caractérisé par le fait que l'espace intérieur du cylindre de pression (11) est relié à l'espace intérieur du cylindre d'aspiration (8) par l'intermédiaire d'une autre conduite de pression (25).

5. Disjoncteur à gaz sous pression suivant l'une des revendications précédentes, caractérisé par le fait que le cylindre d'aspiration (8) est fermé, au niveau de son extrémité tournée à l'opposé du cylindre de pression (11), par un fond fixe.

6. Disjoncteur à gaz sous pression suivant l'une des revendications 1 à 4, caractérisé par le fait que le cylindre d'aspiration (8) comporte, sur son extrémité tournée à l'opposé du cylindre de pression (11), un piston antagoniste (23) qui exécute au cours du mouvement de coupure du dispositif d'entraînement, un déplacement antagoniste, commandé par ledit dispositif d'entraînement, en direction du piston d'aspiration (7).
